# EUROPÄISCHE PATENTSCHRIFT

(11) **EP 0 137 105 B1**
(45) Veröffentlichungstag und Bekanntmachung des Hinweises auf die Patenterteilung: **28.05.1986**
(21) Anmeldenummer: 84106517.0
(22) Anmeldetag: 31.03.1983
(51) Int. Cl.: E04C 1/14, E04B 2/86

(54) **Schalungselement für die Mantelbetonbauweise**
Concrete form element for the construction in permanent form
Elément de coffrage pour la construction à coffrage permanent

(30) Priorität: 23.04.1982 CH 2470/82
(43) Veröffentlichungstag der Anmeldung: 17.04.1985
(62) Teilanmeldung aus: 83103226.3
(73) Patentinhaber: Aregger AG Bauunternehmung, CH-6018 Buttisholz (CH)
(72) Erfinder: Obino, Daniele, CH-6022 Grosswangen (CH)
(74) Vertreter: Rottmann, Maximilian R.

## Beschreibung

Die vorliegende Erfindung betrifft ein Schalungslement für die Mantelbetonbauweise, mit zwei zueinander parallelen, vertikalen, gleiche Höhe sowie Länge aufweisenden Hartschaumplatten, die dadurch vertikale, metallische Querstege mit zumindest teilweise geringerer Höhe als die Platten starr miteinander verbunden sind.

Solche übereinandergestellten Schalungselemente bilden eine sogenannte « verlorene Schalung * für eine Mauer, die durch Ausbetonieren der Schalung entsteht. Die « verlorene Schalung bildet sodann eine beidseitige Isolationsschicht an der Mauer.

Ein gattungsgemässes Schalungselement, welches allerdings keine metallischen Querstege aufweist, ist aus der CH-PS-616 981 bekannt. Die aus Hartschaum bestehenden Seitenplatten sind an ihren Lagerflächen, d. h. an ihren Oberkanten bzw. Unterkanten, mit einer Feder-Nut-Ausbildung versehen, weiche ein Aufeinandersetzen gleichartiger Elemente erlaubt und dabei gewährleistet, dass die einzelnen Elemente gegeneinander fixiert sind. Allerdings bedingt das Schalungselement nach der genannten CH-PS eine komplizierte Formgebung, wobei nicht ausgeschlossen werden kann, dass beim Einbringen des im wesentlichen flüssigen Betons darin vorhandene Zementmilch austritt, da die gewählte Ausbildung der Feder-Nut-Anordnung keine sichere Abdichtung gewährleisten kann. Ferner ist festzustellen, dass eine Teilung dieses Schalungselementes kaum, geschweige denn in einem feinen Raster möglich ist ; diese Anforderung ist aber insbesondere dann zu erfüllen, wenn innerhalb vergleichsweise geringer Masstoleranzen Mauerecken auszubilden sind.

Die CH-PS-519 066 offenbart ein gattungsgemässes Schalungselement, welches zwar metallische Querstege zur gegenseitigen Verbindung der im Abstand zueinander angeordneten Hartschaumplatten aufweist, bei welcher Konstruktion jedoch das Problem der Abdichtung des Innenraumes einer durch eine Mehrzahl von solchen Schalungssteinen gebildeten Schalung ebensowenig gelöst ist, wie dasjenige der Teilbarkeit innerhalb eines vergleichsweise kleinen Rastermasses.

Dazu kommt, dass bei dem Schalungsstein gemäss CH-PS-519066 die aus vollem Material bestehenden Stege in starken inneren Vorsprüngen der (somit unebenen) SchaumstoffPlatten eingeschäumt sind. Die Schaumstoff-Vorsprünge bilden Schwächungsstellen im Beton, die sich feuertechnisch, akustisch und hinsichtlich der Befestigung von Gegenständen an der Mauer, aber auch statisch ungünstig auswirken.

Diese Nachteile sind bei Schalungselementen mit durchgehenden Schaumstoff-Stegen (z. B. gemäss CH-PS-616 981) noch ausgeprägter, weil reguläre, durchgehende « Löcher im Beton vorhanden sind.

Ein Schalungselement nach der OE-PS 322 804 vermeidet diese Löcher, erkauft den Vorteil aber mit dem Nachteil der in der Zugzone einzuklebenden Asbeststege, wobei die Teilbarkeit problematisch verbleibt und die Haltbarkeit am Bau fragwürdig ist. Es handelt sich dabei offensichtlich um ein der auf der Baustelle zusammenzusetzenden Schalung verwandtes Element, was schon aus rationellen Ueberlegungen abzulehnen ist. Auch die gegenseitige Verankerung der Schalungselemente untereinander und die Abdichtung des Innenraums der so gebildeten Schalung bleibt ungelöst.

Der Erfindung liegt die Aufgabe zugrunde, ein Schalungselement der eingangs genannten Art zu schaffen, das die erwähnten Nachteile nicht aufweist, das in der Herstellung und Verwendung wirtschaftlich vorteilhaft ist, das sich durch eine ausgesprochen widerstandfähige Verbindung der beiden Platten auszeichnet und das auf einfachste Weise sicher mit darüber- und darunterliegenden Schalungselementen verbindbar ist, wobei gleichzeitig eine zuverlässige Abdichtung des Innenraums der Schalung gegen aussen und eine Teilbarkeit in kleinem Raster gegeben sein soll.

Zur Lösung dieser Aufgabe wird ein Schalungselement der eingangs genannten Art vorgeschlagen, das dadurch gekennzeichnet ist, dass jede Platte an ihrer oberen oder unteren Stirnfläche in Reihe angeordnete, zumindest annähernd zylindrische Zapfen und an der gegenüberliegenden, unteren bzw. oberen Stirnfläche entsprechend angeordnete, passende Vertiefungen aufweist.

Diese Massnahmen gewährleisten eine sichere, gegenseitige Verankerung der Schalungselemente und erlauben es, z. B. bei einem Mauerendabschluss ein Schalungselement praktisch genau nach Mass abzuschneiden, ohne dass Nachteile bezüglich der Stabilität der Schalung in Kauf genommen werden müssten.

Bei einem bevorzugten Ausführungsbeispiel ist vorgesehen, dass entlang wenigstens einer Reihe von Zapfen eine niedriger als die Zapfen ausgebildete, diese miteinander verbindende Dichtungsrippe vorgesehen ist, und dass in der gegenüberliegenden Stirnfläche längs- und querverlaufende, die Vertiefungen kreuzende Dichtungsnuten angeordnet sind.

Durch die vorzugsweise im wesentlichen eben ausgebildeten Platten sind innen keine Schaumstoffvorsprünge vorhanden, die die genannten « Löcher für Feuer, Schall und Befestigungsmittel bilden oder die Festigkeit der so erstellten Mauer beeinträchtigen könnten. Ein feuerhemmender, vorzugsweise aus Metall bestehender Steg unterstützt diese « Lochfreiheit •.·

Bringt man innen an jeder Platte eine Vielzahl von gleiches Mass und gleichen Abstand aufweisenden schwalbenschwanzartigen, vertikalen Ankernuten an, und sieht Hartschaum-Trennwände mit entsprechenden Gegenstücken vor, so kann man in einem nur von der Nutdimension bestimmten Raster an jedem Ort eines Baues einen Mauerendabschluss schaffen. Durch gegenseitig um eine Nutbreite bzw. einen Nutabstand versetzte Anordnung der Ankernuten an den sich gegenüberliegenden Platten und entsprechenden Versatz der Gegenelemente der Trennwand ist der diesbezügliche Raster sogar halbierbar, weil eine Trennwand, um 180 Grad gewendet, um eine halbe Nutbreite bzw. um einen halben Nutabstand versetzt werden kann. Dies ist in Kombination mit der vorher genannten Stegausbildung besonders vorteilhaft. Die Ankernuten haben zudem den Vorteil einer Verzahnung mit dem Beton, so dass auch bei Fehlen eines Steges und zwischen den Stegen eine optimale Haftung der Platten am Beton gegeben ist.

Wie schon erwähnt, ist bei den bekannten Elementen die Verbindung von übereinandergestellten Elementen problematisch, wobei man zur Vermeidung von horizontalen Verschiebungen bei Nut und Kamm auch Quernuten und Querkämme vorsieht, wie dies z. B. in der CH-PS-616981 beschrieben ist. Dies bedingt aber einen unerwünscht groben Raster. Dieser Nachteil wird gemäss der Erfindung dadurch vermieden, dass oben (oder weniger bevorzugterweise unten) an der Stirnfläche jeder Platte eine oder mehrere Reihen von zylinderartigen Zäpfchen angeordnet wird, während an der dieser Stirnfläche (abgewandt) gegenüberliegenden Stirnfläche entsprechende Vertiefungen angeordnet werden. Die Vertiefungen an den Unterseiten sind weniger auf Schmutz anfällig und der Zwischenraum der oben liegenden Zäpfchen lässt sich leicht sauber halten und säubern.

Damit die Zementmilch durch die Fuge zweier übereinanderstehender Elemente nicht austritt, ist eine Dichtungsrippe und eine entgegengesetzte Dichtungsnut vorteilhaft, wie sie besonders auch aus der Zeichnung hervorgeht. Quernuten bei jeder Vertiefung sind dann für die Eckenbildung vorteilhaft, ohne dass sie schaden würden, werden sie doch durch die Zäpfchen und Dichtungsrippe jeweils quer geschlossen. Auch diese Massnahmen sind in Kombination mit den bereits geschilderten besonders wirksam. Alle Massnahmen der Erfindung lassen sich vorteilhaft bei aus verschieden dicken Platte bestehenden Elementen anwenden, wobei dieser Dickenunterschied sich günstig auszuwirken vermag, wenn an Aussenwänden eines Bauwerkes die dickere Platte nach aussen zu stehen kommt. Es lassen sich mit der Summe aller Massnahmen Raster von 25 mm und noch weniger erreichen. Selbst feinere, aber auch gröbere Raster sind möglich. Eine Markierung der Aussenfläche der Platten erleichtert die Schnittführung und lässt Schnitte in die Stege vermeiden, wo man dies nicht unbedingt tun will.

Die erfindungsgemässen Schalungselemente können an sich oder in einem Bauwerk besonders folgende Vorteile erbringen :
Isolierfähigkeit des Hartschaumes, wie z. B. aus Polystyrol und Polyurethan.

Vermeiden von Durchgängen für Feuer, Schall, Schädlinge.

Vermeiden von « Löchern für Befestigungsankerpunkte.

Höhere statische Beton-Festigkeit.

Kleine Rasterung möglich und somit praktisch keine Beschränkung der Baumasse (da ja die Toleranzen ohnehin im Rasterbereich liegen dürfte, wenn dieser bei 25 mm liegt).

Bessere Verankerung zwischen Platten und Beton.

Vermeiden von Wärmebrücken durch gute Abdichtung gegen Zementmildurchgang.

Die Erfindung wird nachstehend anhand der schematischen Zeichnung eines bevorzugten Schalungselementes beispielsweise besprochen.

Es zeigen :
Figur 1 eine Ansicht eines erfindungsgemässen Schalungselementes in perspektivischer Darstellung,
Figur 2 eine Draufsicht nach Pfeil 11 in Fig. 1,
Figur 3 eine Draufsicht auf eine einsetzbare Trennwand,
Figur 4 eine ausschnittweise Unteransicht nach Pfeil IV in Fig. 1,
Figur 5 eine Unteransicht auf die einsetzbare Trennwand,
Figur 6 einen Schnitt nach Linie VI-VI in Fig. 2, und
Figur 7 einen Teilschnitt nach Linie VII-VII in Fig. 6:

Das gezeichnete Schalungselement hat zwei verschieden dicke Polystryrolschaum-Platten 1 und 2, die durch Stahl-Stege 3 parallel zueinander und starr miteinander verbunden sind. Die Stege 3 sind in den Platten 1 und 2 eingeschäumt, wobei in für den Fachmann aus den Fig. 2, 4, 6 und 7 klar ersichtlicher Weise die Flanschlappen 30 sich in der Druckzone befinden, d. h. in jener Zone der Platten 1 und 2, in der die Betonfüllung längs der Platten Druck erzeugt.

Dagegen sind Durchbrüche 31 gemäss Fig. 5 zumindest vorwiegend in der Zugzone angeordnet, also dort, wo die Betonfüllung einen Zug in der Platten längsrichtung erzeugt. So ist ein guter Zusammenhalt des Schaumstoffes _{'}und keine Rissbildung an den Stegen 3 zu befürchten. Nocken 32 an den Stegen 3 dienen der eventuellen Platzbestimmung von Armierungsstäben. Die Stege weisen eine nur sehr geringe Höhe auf, so dass praktisch kein Unterbruch im Beton entsteht.

Aus den Zeichnungen ist ferner zu ersehen, dass die Flanschlappen 31 durch teilweise aus dem Material des Steges 3 ausgestanzte, rechtwinklig aus der Stegebene abgebogene Elemente gebildet sind. Die dadurch entstehenden Oeffnungen im Steg 3 dienen so zumindest teilweise als Durchbrüche 31. Dadurch lassen sich die Stege 3 rationell und fast ohne Materialverlust herstellen.

An der Innenseite der Platten 1 und 2 sind Schwalbenschwanznuten 10 und 20 in gleichem Abstand vorgesehen, so dass jeder « Nutenabstand in eine Schwalbenschwanznut 10 bzw. 20 passen würde. Die Nuten 10 sind gegenüber den Nuten 20 um eine halbe Teilung versetzt. Entsprechende Gegenstücke 40 in ebenfalls versetzter Anordnung sind an den vertikalen Stirnflächen der zwischen die Platten 1 und 2 passend einsetzbaren Trennwand 4 vorgesehen. Je nach der Stellung der Trennwand 4 ist ein Versatz um eine halbe Teilung (ein halber Nutenzentralabstand) möglich. Analog zu den Nuten 10 und 20 sind oben an jeder Platte 1 und 2 zwei Reihen von Zäpfchen 5 vorgesehen, wobei jeweils die Zäpfchen der inneren Reihe durch eine weniger hohe Dichtrippe 6 miteinander verbunden sind.

Als Gegenstück zu den Zäpfchen 5 sind unten an den Platten 1 und 2 Vertiefungen 50 vorgesehen, die allesamt von Dichtungsnuten 60 angekreuzt werden.

So.ist ein Versatz um einen Zäpfchenzentralabstand längs und quer möglich. Markierungen 7 an der Aussenseite der Platten 1 und 2 sind im Rasterabstand (gleich Zäpfchenabstand, gleich Schwalbenschwanznutenabstand) angebracht. Die Flanschbreite der Stege ist kleiner als dieses Mass. Hier ist ein Raster von z. B. 25 mm konstruktiv vorgesehen.

Man erkennt wohl ohne weitere Erklärung die bereits geschilderten Zusammenhänge, die zu den bereits genannten Vorteilen führen.

## Patentansprüche

1. Schalungselement für die Mantelbetonbauweise, mit zwei zueinander parallelen, vertikalen, gleiche Höhe sowie Länge aufweisenden Hartschaum-Platten (1, 2), die durch vertikale, metallische Querstege (3) mit zumindest teilweise geringerer Höhe als die Platten starr miteinander verbunden sind, dadurch gekennzeichnet, dass jede Platte (1, 2) an ihrer oberen oder unteren Stirnfläche in Reihen angeordnete, zumindest annähernd zylindrische Zapfen (5) und an der gegenüberliegenden, unteren bzw. oberen Stirnfläche entsprechend angeordnete, passende Vertiefungen (50) aufweist.

2. Schalungselement nach Anspruch 1, dadurch gekennzeichnet, dass entlang wenigstens einer Reihe von Zapfen (5) eine niedriger als die Zapfen (5) ausgebildete, diese miteinander verbindende Dichtungsrippe (6) vorgesehen ist, und dass in der gegenüberliegenden Stirnfläche längs und quer verlaufende, die Vertiefungen (50) kreuzende Dichtungsnuten (60) angeordnet sind.

3. Schalungselement nach Anspruch 1 oder 2, dadurch gekennzeichnet, dass die Innenseite jeder Platte (1, 2) im wesentlichen eben ausgebildet und mit einer Vielzahl von gleich dimensionierten und gleich beabstandeten, vertikalen, im Querschnitt schwalbenschwanzförmigen Ankernuten (10, 20) versehen ist.

4. Schalungselement nach Anspruch 3, dadurch gekennzeichnet, dass es ferner wenigstens eine zwischen die Platten (1, 2) einschiebbare, Plattenhöhe aufweisende Hartschaum-Trennwand (4) mit in die genannten Ankernuten (10, 20) passend einsetzbaren Gegenelementen (40) umfasst.

5. Schalungselement nach Anspruch 3 und 4; dadurch gekennzeichnet, dass die genannten Ankernuten (10, 20) an den beiden Platten (1, 2) versetzt angeordnet sind und dass die Gegenelemente (40) an jeder Trennwand (4) den gleichen Versatz aufweisen, dergestalt, dass jede Trennwand (4) durch um 180 Grad gedrehtes Einsetzen um eine halbe Teilung der Ankernutenabstände versetzbar ist.

6. Schalungselement nach Anspruch 4, dadurch gekennzeichnet, dass die Trennwand (4) ebenfalls an ihrer oberen oder unteren Stirnfläche in Reihen angeordnete, zumindest annähernd zylindrische Zapfen (5) und an der gegenüberliegenden unteren bzw. oberen Stirnfläche entsprechend angeordnete, passende Vertiefungen (50) aufweist.

7. Schalungselement nach einem der vorangehenden Ansprüche, dadurch gekennzeichnet, dass die Stege (3), Ankernuten (10, 20), Zapfen (5), Vertiefungen (50), Dichtungsrippen (6) und Dichtungsnuten (60) zumindest in der Längsrichtung des Schalungselementes nach einem einheitlichen Raster angeordnet sind, wobei jeder Steg (3) in der besagten Längsrichtung des Schalungselementes eine höchstens Rastermass besitzende Dimension aufweist.

8. Schalungselement nach Anspruch 7, dadurch gekennzeichnet, dass das Rastermass 25 mm beträgt, wobei an der Aussenseite der Platten (1, 2) Schnittmarkierungen (7) angebracht sind.

9. Schalungselement nach einem der vorangehenden Ansprüche, dadurch gekennzeichnet, dass die beiden Platten (1, 2) ungleiche Wandstärke aufweisen.

## Claims

1. Shuttering element for concrete construction, having two parallel, vertical, rigid foam panels (1, 2) of equal height and length, which are connected rigidly together by vertical, metallic. transverse webs (3) which are at least in part of lesser height than the panels, characterised in that each panel (1, 2) has on its upper or lower end face at least substantially cylindrical spigots (5) arranged in rows, and, at the opposite, lower or upper end face, correspondingly arranged, matching recesses (50).

2. Shuttering element according to claim 1, characterised in that along at least one row of spigots (5) is provided a sealing rib (6) which is shallower than the spigots (5) and joins them together, and that in the opposite end face are arranged lengthwise and transversely-extending seal grooves (60) which cross the recesses (50).

3. Shuttering element according to claim 1 or 2, characterised in that the inner face of each panel (1, 2) is formed substantially plane and provided with a plurality of similarly-dimensioned and similarly-spaced apart vertical, dovetail anchoring grooves (10, 20).

4. Shuttering element according to claim 3, characterised in that it includes additionally a rigid foam portion (4) of the same height as and slidable between the panels (1, 2) having elements (40) that are an insertable fit in the said anchoring grooves (10, 20).

5. Shuttering element according to claim 3 and 4, characterised in that the said anchoring grooves (10, 20) on the two panels (1, 2) are arranged relatively displaced and that the elements (40) on each partition (4) have a similar displacement, such that each partition (4) is displaceable by a half of the spacing between anchoring grooves by inserting it rotated through 180°.

6. Shuttering element according to claim 4 characterised in that the partition (4) also has on its upper or lower end face at least substantially cylindrical spigots (5) arranged in rows and has on its opposite, lower or upper end face, correspondingly arranged, matching recesses (50).

7. Shuttering element according to any of the preceding claims, characterised in that the webs (3), anchoring grooves (10, 20), spigots (5), recesses (50), sealing ribs (6) and seal grooves (60) at least in the lengthwise direction of the shuttering element are arranged on a unitary raster, in which each web (3) has a maximum dimension in the said lengthwise direction of at most one raster unit.

8. Shuttering element according to claim 7, characterised in that the raster unit is 25 mm, and section markings (7) are made in the outer face of the panels (1, 2).

9. Shuttering element according to any of the preceding claims, characterised in that the two panels (1, 2) have unequal wall thicknesses.

## Revendications

1. Elément de coffrage pour la construction à coffrage permanent, comportant deux plaques parallèles verticales de même hauteur et même longueur en matière alvéolaire rigide (1, 2) réunies rigidement par des entretoises métalliques verticales (3) de hauteur au moins en partie inférieure à celle des plaques, caractérisé par le fait que chaque plaque (1, 2) présente sur sa face frontale supérieure ou inférieure des tenons au moins approximativement cylindriques (5) disposés en rangées et, sur sa face frontale opposée, inférieure ou supérieure, des creux complémentaires (50) disposés de façon correspondante.

2. Elément de coffrage selon la revendication 1, caractérisé par le fait que le long d'au moins une rangée de tenons (5) est prévue une nervure d'étanchéité (6) moins haute que les tenons et reliant ceux-ci, et que dans la face frontale opposée sont faites des rainures d'étanchéité longitudinales et transversales (60) qui croisent les creux (50).

3. Elément de coffrage selon l'une des revendication 1 et 2, caractérisé par le fait que la face intérieure de chaque plaque (1, 2) est essentiellement plane et est pourvue d'une série de rainures d'ancrage verticales à section en queue d'aronde (10, 20) de mêmes dimensions et également espacées.

4. Elément de coffrage selon la revendication 3, caractérisé par le fait qu'il comprend en outre au moins une cloison en matière alvéolaire rigide (4) ayant la hauteur des plaques (1, 2), pouvant être insérée entre celles-ci et présentant des éléments complémentaires (40) s'ajustant dans les rainures d'ancrage citées (10, 20).

5. Elément de coffrage selon les revendications 3 et 4, caractérisé par le fait que les rainures d'ancrage citées (10, 20) des deux plaques (1, 2) sont décalées et que les éléments complémentaires (40) de chaque cloison (4) ont le même décalage, de manière qu'on puisse décaler chaque cloison (4) d'un demi-pas des rainures d'ancrage en la montant tournée de 180°.

6. Elément de coffrage selon la revendication 4, caractérisé par le fait que la cloison (4) présente, elle aussi, sur sa face frontale supérieure ou inférieure, des tenons au moins approximativement cylindriques (5) disposés en rangées et, sur sa face frontale opposée, inférieure ou supérieure, des creux complémentaires (50) disposés de façon correspondante.

7. Elément de coffrage selon l'une des revendications précédentes, caractérisé par le fait que les entretoises (3), les rainures d'ancrage (10, 20), les tenons (5), les creux (50), les nervures d'étanchéité (6) et les rainures d'étanchéité (60) sont, au moins dans la direction longitudinale de l'élément de coffrage, disposés suivant une grille standard, chaque entretoise (3) ayant dans ladite direction longitudinale de l'élément de coffrage une dimension au plus égale au module de la grille.

8. Elément de coffrage selon la revendication 7, caractérisé par le fait que le module de la grille est de 25 mm et que des marques de coupe (7) sont faites sur la face extérieure des plaques (1, 2).

9. Elément de coffrage selon l'une des revendications précédentes, caractérisé par le fait que les deux plaques (1, 2) sont d'épaisseur différente.
